# FASCICULE DE BREVET EUROPEEN

(11) **EP 2 353 415 B1**
(45) Date de publication et mention de la délivrance du brevet: **06.03.2013**
(21) Numéro de dépôt: 11000019.7
(22) Date de dépôt: 04.01.2011
(51) Int. Cl.: A41F 9/02, A45C 13/10

(54) **Moyen de réglage pour vêtement**
Regulierungsmittel für Kleidungsstück
Adjustment means for garment

(30) Priorité: 01.02.2010 FR 1000387
(43) Date de publication de la demande: 10.08.2011
(73) Titulaire: SALOMON S.A.S., 74370 Metz-Tessy (FR)
(72) Inventeur: Boisseau, Nicolas, 74150 Marcellaz Albanais (FR); Rundgren, Minna, 74000 Annecy (FR); Dauria, Luca, 74940 Annecy Le Vieux (FR); Peguy-Geiben, Emmanuelle, 74230 Dingy Saint Clair (FR)

(56) Documents cités:
- WO-A2-2008/045875
- JP-A- 10 130 922
- JP-A- 2000 220 020
- JP-A- 2006 052 495

## Description

La présente invention concerne un vêtement dont au moins une première dimension est réglable en longueur grâce à un cordon de réglage auquel est associé un bloqueur.

Il est courant dans le domaine des vêtements de prévoir des moyens de réglage d'une des dimensions du vêtement. Par exemple, le bas d'une veste de pluie peut être équipée d'un ou de plusieurs cordons disposés à la périphérie inférieure de la veste. Au moins un bloqueur coopère avec le ou les cordons de façon à en réduire la longueur.

Un tel vêtement est connu de JP 2000 220 020.

De tels cordons de réglage sont également connus pour ajuster le périmètre d'ouverture d'une capuche, des manches ou encore de la ceinture d'un pantalon.

Parfois pour en faciliter la manipulation le cordon comprend une boucle que l'utilisateur peut aisément agripper. Ces systèmes de réglage sont simples et ils peuvent être mis en oeuvre dans tout type de vêtement ou sac. Cependant lorsque le réglage est à son minimum, une grande portion du cordon se trouve inutilisée et pend hors du vêtement ou du sac. Cette portion libre du cordon de réglage peut être à l'origine d'accident. Par exemple, dans le cas où le cordon de réglage est utilisé pour régler le bas d'un pantalon, l'utilisateur peut marcher sur la portion libre du cordon et trébucher.

Dans le cas où le cordon est utilisé pour régler le bas d'une veste de sport, utiliser en mouvement, (course, vélo, etc...), le risque existe que la boucle formée par la portion libre du cordon soit intempestivement retenue par un crochet, ou par toute partie saillante se trouvant à proximité du parcours de l'utilisateur.

En plus des considérations de sécurité pour l'utilisateur, la présence de portion libre de cordon de réglage pendant hors du vêtement ou du sac, n'est pas très esthétique.

Il existe donc un besoin d'amélioration du dispositif de réglage par cordon qui résout les problèmes et inconvénients des systèmes de l'art antérieur.

L'objectif de l'invention est par conséquent de fournir un dispositif de réglage en longueur d'une partie de vêtement ou de sac comportant un cordon de réglage qui soit à la fois esthétique, facile à manipuler et qui garantisse une sécurité maximale pour l'utilisateur.

L'objectif de l'invention est atteint par la fourniture d'un vêtement ou d'un sac, dont au moins une première dimension est réglable en longueur, et qui comporte un cordon de réglage et un bloqueur agissant sur le cordon; ledit cordon de réglage comportant une portion captive dont la longueur est liée à la longueur de ladite première dimension et une portion libre ; ledit bloqueur pouvant prendre par rapport au cordon plusieurs positions marquant ainsi la frontière entre la portion libre et la portion captive du cordon ; un soufflet étant ménagé à proximité du bloqueur, ledit soufflet comportant des moyens de fermeture permettant de faire passer le soufflet d'une position ouverte à une position fermée, et en ce que ladite portion libre traverse un passant distal ménagé à l'intérieur du soufflet, ledit passant distal étant placé à une distance telle du bloqueur que lorsque le soufflet est en position fermée, une majorité de la longueur de la portion libre se trouve à l'intérieur du soufflet.

De préférence, la longueur du cordon est telle que lorsque le réglage de la première dimension est à son maximum, la portion libre du cordon s'étend au-delà du passant distal et en ce que lorsque le réglage de la première dimension est à son minimum, la longueur de l'extension de la portion libre est sensiblement égale ou inférieure au double de la distance séparant le bloqueur du passant distal.

De préférence, la portion captive du cordon est reçue dans un tunnel, un oeillet pouvant être ménagé à la sortie du tunnel.

Dans un mode de réalisation de l'invention, la portion captive et la portion libre du cordon comprennent chacune deux brins.

De préférence, un passant proximal est placé entre le bloqueur et le passant distal, le bloqueur étant retenu entre le tunnel et le passant proximal.

Dans un mode de réalisation de l'invention, le passant distal comprend deux passages, un pour chacun des brins de la portion libre du cordon.

L'invention sera mieux comprise à la lecture de la description à laquelle sont joints les dessins :
- la figure 1 est une vue d'un pantalon équipé du moyen de réglage en longueur selon l'invention,
- les figures 2-6 sont des vues de détail de la partie basse d'une des jambes du pantalon de la figure 1,
- les figures 7 à 10 sont des représentations schématiques de la circonférence de la partie basse du pantalon correspondant respectivement aux figures 2, 6, 3 et 5.

La figure 1 montre un vêtement 1 destiné à être porté par l'utilisateur. Il s'agit d'un pantalon. Un dispositif de réglage en longueur 16 d'une première dimension est ménagé au bas de chacune des jambes 17 du pantalon. La première dimension qui est ajustée par le dispositif de réglage 16 correspond à la circonférence de la partie basse du pantalon.

Un dispositif de réglage 16 selon l'invention pourrait également être placé au niveau de la ceinture 15 du pantalon de façon à ajuster la taille de celui-ci.

Un soufflet 12 est ménagé dans le panneau 2 constituant la surface extérieure de la partie basse du pantalon. Le soufflet 12 est réalisé au moyen d'une fente, ménagée dans le panneau 2, laquelle fente étant fermée par des moyens de fermeture à glissière 4. En arrière de la fermeture à glissière 4, un fond 14 ayant une forme sensiblement triangulaire est cousu.

La figure 1 présente le soufflet 12 en position fermée, donc invisible depuis l'extérieur du pantalon.

Les figures 7 et 8 qui représentent schématiquement la circonférence du bas du pantalon selon une coupe transversale, permettent de comprendre le fonctionnement du soufflet.

A la figure 7 le soufflet 12 est en position ouverte, la circonférence du bas du pantalon est alors constituée par le panneau 2 ainsi que le fond 14.

A la figure 8 le soufflet est en position fermée, la circonférence du bas du pantalon n'est plus constituée que par le panneau 2.

La figure 2 représente une vue en détail de la partie basse d'une jambe de pantalon. Le soufflet 12 est en position ouverte. Le curseur 5 de la fermeture à glissière 4 est placé à l'extrémité supérieure de la fente. Le fond 14 est complètement déployé. Les moyens de réglage de la longueur de la circonférence du bord inférieur 18 du pantalon sont constitués par un cordon 7 et un bloqueur 13. Le cordon 7 est inséré dans un tunnel 6 ménagé à proximité du bord inférieur 18. Le tunnel 6 parcourt toute la circonférence du bas de pantalon et se prolonge jusqu'au niveau du fond 14 du soufflet 12. Deux oeillets 21 sont placés dans le fond 14 pour permettre le passage du cordon depuis l'intérieur du tunnel 6 vers l'extérieur et vice versa.

Le cordon 7 est disposé dans le tunnel sur toute la longueur de ce dernier et sort du tunnel par les oeillets.

La longueur de la circonférence du bas de jambe du pantalon, qu'on appelle dans le cadre du brevet, la première dimension, est directement liée à la longueur de la portion du cordon qui se trouve dans le tunnel 6.

L'ajustement de la longueur du cordon 7 dans le tunnel 6 est réalisé à l'aide du bloqueur 13. Après être passé par les oeillets, les deux brins du cordon traversent le bloqueur 13. La portion du cordon se trouvant dans le tunnel 6 est appelée portion captive du cordon. L'autre portion du cordon est appelée, portion libre.

Au sortir du bloqueur 13, les deux brins du cordon passent dans un passant proximal 9, ménagé sur le fond 14, puis chacun des brins passe dans un passant distal 10,11 qui sont tous deux ménagés sur le fond 14 du soufflet 12.

Les deux passants distaux 10 et 11, ainsi que le passant proximal 9, sont réalisés grâce à une unique bande 22 cousue sur le fond 14. La bande 22 est cousue latéralement au fond 14 et au panneau 2 (couture non visible sur la figure), mais également selon des lignes de courbure judicieusement placées pour que soient constitués des passants. Deux de ces lignes de couture 23 sont réalisées à proximité du rebord inférieur de la bande 22. Le passage entre ces deux lignes de couture constitue le passant proximal. Une troisième ligne de couture est réalisée à proximité du rebord supérieur de la bande. Chacun des passages constitués à droite et à gauche de cette couture 23 est un des passants distaux 10 et 11.

Telle que représenté aux figures 2 et 7, le soufflet 12 est en position ouverte, la portion captive 20 est à son maximum, tandis que la portion libre est à son minimum. De préférence, la longueur totale du cordon 7 est choisie pour que la boucle d'extrémité 24 de la portion libre 19 se trouve à proximité des deux passants distaux 10 et 11. On notera l'intérêt que présente le fait d'avoir deux passants distaux et non pas un seul. En effet, comme chacun des brins se trouve être dans un passant distal, distinct, la boucle d'extrémité reste nécessairement au dessus des passants distaux 10 et 11.

A partir de la position ouverte du soufflet 12 représenté à la figure 2 (figure 7), deux possibilités d'ajustement s'offrent à l'utilisateur.

La première de ces possibilités est représentée aux figures 6 et 8. Dans ce cas, l'utilisateur ferme le soufflet en manoeuvrant vers le bas le curseur 5 de la fermeture à glissière 4. Comme on peut le voir sur le schéma de la figure 8, la circonférence diminue par rapport à la position ouverte du soufflet 12.

Cependant, il n'y a eu aucune modification de la longueur de la portion captive 20 du cordon.

La deuxième possibilité consiste pour l'utilisateur à tirer sur le cordon 7. Pour ce faire, il suffit d'agripper la boucle d'extrémité de la portion libre 19 grâce à l'élément préhenseur 8 qui y est attaché. La traction exercée sur le cordon a pour effet de diminuer la longueur de la portion captive 20. Cette phase de traction est illustrée à la figure 3. Le bloqueur 13 que les dimensions extérieures empêchent de passer au travers du passant proximal 9 et des oeillets 21 est prisonnier entre ces différents éléments et va glisser le long des brins de cordon au cours de la phase de traction.

Dans l'exemple décrit, le bloqueur 13 est un bloqueur de type auto-bloquant, une traction suffisamment forte sur les brins du cordon contribue au déblocage et au glissement des brins du cordon dans le bloqueur. Dès que la tension sur les brins est relâchée, le bloqueur se fige et maintiendra sa position sur le cordon aussi longtemps qu'une pression de manoeuvre soit exercée sur le bouton du bloqueur.

A l'issue de cette phase, la circonférence du bas du pantalon est dans la position intermédiaire représentée schématiquement à la figure 9.

L'utilisateur peut choisir de maintenir l'ajustement obtenu. Toutefois ce faisant, il ne bénéficiera pas de tous les avantages qu'apporte l'invention comme nous le verrons plus loin dans la description.

L'étape suivante consiste en la fermeture du soufflet 12. Cette étape est illustrée à la figure 4. En refermant la fermeture à glissière 4 au cours de la manipulation du curseur 5, la portion libre 19 du cordon se replie sur elle-même, le pli se faisant à proximité des passants distaux 10 et 11.

La fin de cette étape est représentée aux figures 5 et 10. La fermeture à glissière 4 est alors entièrement fermée, la boucle de portion libre du cordon est entièrement cachée à l'intérieur du soufflet 12. Comme on peut le voir à la figure 10, cette position (soufflet fermé + partie captive à son minimum) correspond à la longueur minimale de la circonférence du bas du pantalon.

La position des passants distaux 10, 11 par rapport au bloqueur 13 est telle que lorsque la longueur de la portion captive 20 du cordon 7 est à son minimum, la distance entre le bloqueur 13 et les passants distaux est sensiblement égale à la moitié de la longueur de la boucle constituée par les deux brins de la portion libre 19 du cordon. Ainsi, quel que soit le réglage du cordon, lorsque le soufflet 12 est en position fermée une grande majorité de la longueur de la portion libre se trouve à l'intérieur du soufflet.

Dans une version modifiée (non représentée), le cordon 7 ne comprend qu'un seul brin, le réglage de la circonférence du bas du pantalon ne se faisant que sur une partie du bord inférieur. Le fonctionnement reste le même, mise à part quelques petites adaptations de la structure. Seul un oeillet 21 et seul un passant distal 10 sont alors nécessaires. Afin de maintenir l'extrémité libre de la portion libre 19 du cordon 7 au-delà du passant distal 10, on choisira un élément préhenseur 8 dont les dimensions extérieures gênent le passage dans le passant. La distance entre le passant distal et le bloqueur 13 correspond sensiblement à la moitié de la longueur de la portion libre 19, lorsque la portion captive 20 est à son minimum.

D'autres variantes de structure ainsi qu'une mise en place du dispositif de l'invention sur un quelconque vêtement ou sac sont possibles dans le cadre de l'invention.

## Revendications

1. Vêtement ou sac, dont au moins une première dimension est réglable en longueur, comportant un cordon de réglage (7) et un bloqueur (13) agissant sur le cordon; ledit cordon de réglage (7) comportant une portion captive (20) dont la longueur est liée à la longueur de ladite première dimension et une portion libre (19); ledit bloqueur (13) pouvant prendre par rapport au cordon (7) plusieurs positions marquant ainsi la frontière entre la portion libre (19) et la portion captive (20) du cordon (7);
**caractérisé en ce qu'**un soufflet (12) est ménagé à proximité du bloqueur (13), ledit soufflet (12) comportant des moyens de fermeture (4) permettant de faire passer le soufflet d'une position ouverte à une position fermée, et **en ce que** ladite portion libre (19) traverse un passant distal (10, 11) ménagé à l'intérieur du soufflet (12), ledit passant distal étant placé à une distance telle du bloqueur (13) que lorsque le soufflet (12) est en position fermée, une majorité de la longueur de la portion libre (19) se trouve à l'intérieur du soufflet (12).

2. Vêtement ou sac selon la revendication 1, **caractérisé en ce que** la longueur du cordon (7) est telle que lorsque le réglage de la première dimension est à son maximum, la portion libre (19) du cordon s'étend au-delà du passant distal (10, 11) et **en ce que** lorsque le réglage de la première dimension est à son minimum, la longueur de l'extension de la portion libre est sensiblement égale ou inférieure au double de la distance séparant le bloqueur (13) du passant distal (10, 11).

3. Vêtement ou sac selon l'une des revendications précédentes, **caractérisé en ce que** la portion captive (20) du cordon est reçue dans un tunnel (6).

4. Vêtement ou sac selon l'une des revendications précédentes, **caractérisé en ce qu'**un passant proximal (9) est placé entre le bloqueur (13) et le passant distal (10, 11) et **en ce que** le bloqueur est retenu entre le tunnel (6) et le passant proximal (9).

5. Vêtement ou sac selon l'une des revendications précédentes, **caractérisé en ce qu'**un oeillet (21) est ménagé à la sortie du tunnel (6).

6. Vêtement ou sac selon l'une des revendications précédentes, **caractérisé en ce que** la portion captive (20) et la portion libre (19) du cordon comprennent chacune deux brins.

7. Vêtement ou sac selon l'une des revendications précédentes, **caractérisé en ce que** le passant distal (10, 11) comprend deux passages, un pour chacun des brins de la portion libre (19) du cordon (7).

## Claims

1. An article of clothing or a bag, having at least one lengthwise adjustable first dimension, said article comprising an adjustment cord (7) and a blocker (13) in cooperative engagement with the cord; said adjustment cord (7) comprising a captive portion (20) having a length extending along said first dimension and a free portion (19); said blocker (13) being capable of being positioned in a plurality of positions relative to the cord (7), thus marking a boundary between the free portion (19) and the captive portion (20) of the cord (7),
**characterized in that** a gusset (12) is arranged in the vicinity of the blocker (13), said gusset (12) comprising closure means (4) enabling the gusset to switch from an open position to a closed position, and **In that** said free portion (19) crosses through a distal keeper (10, 11) provided within the gusset (12), said distal keeper being positioned at a distance from the blocker (13) such that, when the gusset (12) is in the closed position, a majority of the length of the free portion (19) is within the gusset (12).

2. An article of clothing or a bag according to claim 1, **characterized in that** the cord (7) has a length such that, when the adjustment of the first dimension is at a maximum, the free portion (19) of the cord extends beyond the distal keeper (10, 11), and **in that**, when the adjustment of the first dimension is at a minimum, the free portion of the cord has a length extended substantially equal to or less than twice the distance separating the blocker (13) from the distal keeper (10, 11).

3. An article of clothing or a bag according to one of the preceding claims, **characterized in that** the captive portion (20) of the cord is received in a passageway (6).

4. An article of clothing or a bag according to one of the preceding claims, **characterized in that** a proximal keeper (9) is positioned between the blocker (13) and the distal keeper (10, 11), and **in that** the blocker is retained between the passageway (6) and the proximal keeper (9).

5. An article of clothing or a bag according to one of the preceding claims, **characterized in that** an eyelet (21) is arranged at the outlet of the passageway (6).

6. An article of clothing or a bag according to one of the preceding claims, **characterized in that** the captive portion (20) and the free portion (19) of the cord each includes two strands.

7. An article of clothing or a bag according to one of the preceding claims, **characterized in that** the distal keeper (10, 11) includes two passages, one for each of the strands of the free portion (19) of the cord (7).

## Patentansprüche

1. Kleidungsstück oder Tasche, bei dem (der) mindestens eine erste Abmessung in der Länge regulierbar ist, umfassend eine Regulierungskordel (7) und ein Klemmelement (13), das auf die Kordel einwirkt; wobei die Regulierungskordel (7) einen eingespannten Teil (20), dessen Länge mit der Länge der ersten Abmessung verbunden ist, und einen freien Teil (19) umfasst; wobei das Klemmelement (13) in Bezug zur Kordel (7) mehrere Positionen einnehmen kann, wodurch die Grenze zwischen dem freien Teil (19) und dem eingespannten Teil (20) der Kordel (7) markiert ist;
**dadurch gekennzeichnet, dass** ein Zwickel (12) in der Nähe des Klemmelements (13) vorgesehen ist, wobei dieser Zwickel (12) Versohlussmittel (4) umfasst, die es ermöglichen, den Zwickel von einer offenen Position in eine geschlossene Position zu bringen, und dass der freie Teil (19) durch einen distalen Durchgang (10, 11) hindurchgeht, der im Inneren des Zwickels (12) vorgesehen ist, wobei der distale Durchgang in einem derartigen Abstand zum Klemmelement (13) angeordnet ist, dass, wenn sich der Zwickel (12) in der geschlossenen Position befindet, ein Großteil der Länge des freien Teils (19) im Inneren des Zwickels (12) angeordnet ist.

2. Kleidungsstück oder Tasche nach Anspruch 1, **dadurch gekennzeichnet, dass** die Länge der Kordel (7) derart ist, dass, wenn die Regulierung der ersten Abmessung an ihrem Maximum ist, sich der freie Teil (19) der Kordel über den distalen Durchgang (10, 11) hinaus erstreckt, und dass, wenn die Regulierung der ersten Abmessung an ihrem Minimum ist, die Länge der Ausdehnung des freien Teils im Wesentlichen gleich oder kleiner als der doppelte Abstand zwischen dem Klemmelement (13) und dem distalen Durchgang (10, 11) ist.

3. Kleidungsstück oder Tasche nach einem der vorhergehenden Ansprüche, **dadurch gekennzeichnet, dass** der eingespannte Teil (20) der Kordel in einem Tunneldurchzug (6) aufgenommen ist.

4. Kleidungsstück oder Tasche nach einem der vorhergehenden Ansprüche, **dadurch gekennzeichnet, dass** ein proximaler Durchgang (9) zwischen dem Klemmelement (13) und dem distalen Durchgang (10, 11) angeordnet ist, und dass das Klemmelement zwischen dem Tunneldurchzug (6) und dem proximalen Durchgang (9) gehalten wird.

5. Kleidungsstück oder Tasche nach einem der vorhergehenden Ansprüche, **dadurch gekennzeichnet, dass** eine Öse (21) am Ausgang des Tunneldurchzugs (6) vorgesehen ist.

6. Kleidungsstück oder Tasche nach einem der vorhergehenden Ansprüche, **dadurch gekennzeichnet, dass** der eingespannte Teil (20) und der freie Teil (19) der Kordel jeweils zwei Stränge umfassen.

7. Kleidungsstück oder Tasche nach einem der vorhergehenden Ansprüche, **dadurch gekennzeichnet, dass** der distale Durchgang (10, 11) zwei Durchgänge umfasst, einen für jeden der Stränge des freien Teils (19) der Kordel (7).
